# EUROPÄISCHE PATENTSCHRIFT

(11) **EP 1 495 174 B1**
(45) Veröffentlichungstag und Bekanntmachung des Hinweises auf die Patenterteilung: **07.12.2005**
(21) Anmeldenummer: 03706202.3
(22) Anmeldetag: 18.03.2003
(51) Int. Cl.: D05C 11/18

(54) **VERFAHREN UND VORRICHTUNG ZUM ANTRIEB DER SCHIFFCHEN EINER SCHIFFCHENSTICKMASCHINE**
METHOD AND DEVICE FOR ACTUATING A SHUTTLE OF A SHUTTLE KNITTING MACHINE
PROCEDE ET DISPOSITIF POUR ENTRAINER LA NAVETTE D'UNE MACHINE A TRICOTER A NAVETTE

(30) Priorität: 18.03.2002 CH 4652002
(43) Veröffentlichungstag der Anmeldung: 12.01.2005
(73) Patentinhaber: Lässer AG, 9444 Diepoldsau (CH)
(72) Erfinder: LÄSSER, Franz, CH-9444 Diepoldsau (CH)
(74) Vertreter: Riederer, Conrad A.
(86) Internationale Anmeldenummer: PCT/CH2003/000177
(87) Internationale Veröffentlichungsnummer: WO 2003/078722

(56) Entgegenhaltungen:
- EP-A- 0 638 681
- US-A- 3 039 411

## Beschreibung

Die vorliegende Erfindung betrifft ein Verfahren und eine Vorrichtung zum Antrieb der Schiffchen einer Schiffchenstickmaschine, bei welcher das jeweilige Schiffchen vorwärts und rückwärts bewegt wird, wobei es bei der Vorwärtsbewegung durch eine Schlaufe des Nadelfadens geführt wird.

Zum allgemeinen Stand der Technik kann auf das Werk von Schöner, Spitzen, Enzyklopädie der Spitzentechniken, Leipzig 1980, Seiten 316 bis 317, verwiesen werden. Im wesentlichen wird dort angeführt, dass die Schiffchen auf der Hinterseite der Maschine agieren und dass das Schiffchen ein Stahlgehäuse ist, in welchem sich die kernlose Fadenspule, Bobine genannt, befindet. Die älteren Maschinen wiesen horizontale Schiffchenbahnen auf. Die neuen Maschinen haben schräggestellte, im Winkel von 75 Grad hochgestellte Schiffchenbahnen. Die wichtigsten Teile jeder Schiffchenbahn bilden die eigentliche, Gleitbahn und die zu ihr rechtwinklig stehende Stichplatte. Die Stichplatte kommt direkt an den gespannten Stickboden zu stehen. In der Schiffchenbahn befindet sich der Nadelkanal, durch den beim Sticken die Nadel hindurchdringt und dann durch eine kurze Rückwärtsbewegung eine Schlaufe im Nadelfaden bildet, durch die dann das Schiffchen hindurchgeführt wird.

Der Schiffchenantrieb erfolgt durch Treiber. Es sind dies Stifte, welche die Schiffchen vorwärts bzw. rückwärts bewegen. Bei den heutigen Maschinen erfolgt die Vorwärtsbewegung nach oben und die Rückwärtsbewegung nach unten. Das Schiffchen ist zwischen den Treibern nicht festgeklemmt. Vielmehr besteht zwischen dem oberen Treiber und dem Vorderteil des Schiffchens ein Abstand. Dieser ist notwendig, damit der Treiber beim Durchgangdes Schiffchens durch die Schlaufe den Nadelfaden nicht festhält. Der erwähnte Abstand zwischen Schiffchen und Treiber hat zur Folge, dass bei jeder Bewegungsumkehr die Treiber am Schiffchen anschlagen.

In den letzten 20 Jahren ist die Stickleistung der Schiffchenstickmaschinen ständig erhöht worden. Ist im eingangs zitierten Werk von Schöner noch von einer Hochleistungsstickmaschine mit einer maximalen Stichleistung von 170 pro Minute die Rede, gibt es heute bereits Schiffchenstickmaschinen mit einer maximalen Leistung von 600 Stichen pro Minute. Mit der Erhöhung der Geschwindigkeit, mit welchen moderne Stickmaschinen arbeiten, hat sich aber auch der Lärmpegel der Maschinen stark erhöht. Es hat sich gezeigt, dass der erhöhte Lärm zu einem wesentlichen Teil auf den Schiffchenantrieb zurückzuführen ist. Dies hat seine Ursache im Anschlagen der Treiber an den Schiffchen, welches bei hohen Drehzahlen der Maschine entsprechend heftig und häufig ist. Bei einer Geschwindigkeit von 600 Umdrehungen pro Minute erfolgen somit 20 Anschläge pro Sekunde. Um die Geräusche zu dämpfen, werden schon seit längerer Zeit die Treiber mit einer Kunststoffbeschichtung versehen oder neuerdings ganz aus Kunststoff gefertigt. Dadurch lässt sich aber nur eine beschränkte Geräuschdämpfung erzielen. Auch durch die Verwendung von Schiffchen aus Kunststoff wird der Lärmpegel nicht wesentlich gesenkt.

Das ständige Anschlagen der Treiber an die Schiffchen führt nicht nur zur geschilderten Lärmentwicklung, sondern auch zu Abnützungserscheinungen.

Ein Verfahren mit dem Oberbegriff des Anspruchs 1 und eine Vorrichtung mit dem Oberbegriff des Anspruchs 7 sind aus der EP-A-0 638 681 bekannt.

Es ist daher Aufgabe der vorliegenden Erfindung ein Verfahren und eine Vorrichtung zum Antrieb der Schiffchen zu schaffen, welche auch bei hohen Stickgeschwindigkeiten einen geräuscharmen Lauf der Maschine ermöglichen und den Verschleiss gering halten.

Das erfindungsgemässe Verfahren ist dadurch gekennzeichnet, dass während der Vorwärts- und der Rückwärtsbewegung das Schiffchen immer von einem Greifer gehalten wird, nämlich von einem ersten Greifer, der hinten am Schiffchen angreift, oder einem zweiten Greifer, der vorn am Schiffchen angreift, und dass bei der Vorwärtsbewegung die Uebergabe des Schiffchens vom ersten Greifer zum zweiten Greifer etwa in der Hälfte des Durchgangs des Schiffchens durch die Schlaufe des Nadelfadens erfolgt. Da somit während seinen Bewegungen das Schiffchen immer fest mit einem Greifer verbunden ist, entstehen keine lärmerzeugende und verschleissfördernde Schläge. Trotzdem wird der Durchgang des Schiffchens durch die Schlaufe des Nadelfadens nicht behindert, weil zu Beginn des Durchgangs der zweite Greifer nicht mit dem Schiffchen gekoppelt ist und andererseits beim Ende des Durchgangs des Schiffchens durch die Schlaufe der erste Greifer nicht mehr mit dem Schiffchen gekoppelt ist.

Zweckmässigerweise klemmt der jeweilige Greifer das Schiffchen zum Transport fest. Dies erlaubt immer noch eine Relativbewegung zwischen Greifer und Schiffchen, wenn nach dem Greifen entsprechend hohe Kräfte auftreten. Es wäre aber auch möglich, das Schiffchen mit dem Greifer festzuhaken.

Vorteilhaft erfolgt die Uebergabe des Schiffchens von einem Greifer zum anderen Greifer durch eine Relativbewegung des andern Greifers entgegengesetzt zur Richtung der Schiffchenbewegung. Um dies zu erreichen, können die Bewegungskurven der Greifer wie in Figur 1 ausgebildet sein.

Während bei handelsüblichen Maschinen die Schiffchen auf in einem Winkel von 75 Grad hochgestellten Schiffchenbahnen bewegt werden, können beim vorliegenden Verfahren die Schiffchen auch senkrecht bewegt werden. Dies hat den Vorteil, dass bei gleichbleibendem Abstand von Nadel zu Nadel für das jeweilige Schiffchen mehr Platz zur Verfügung steht und somit grösser dimensioniert werden kann, um eine grössere Bobine aufzunehmen. Dadurch wird eine Steigerung der Laufzeit erreicht. Diese Steigerung ist erheblich, weil die Fadenlänge der Bobine mit dem Quadrat des Bobinendurchmessers zunimmt.

Die Erfindung betrifft auch eine Vorrichtung zum Antrieb der Schiffchen bei einer Schiffchenstickmaschine, bei welcher das jeweilige Schiffchen durch einen Antriebsmechanismus vorwärts und rückwärts bewegt wird, wobei es bei der Vorwärtsbewegung durch eine Schlaufe des Nadelfadens geführt wird. Die erfindungsgemässe Vorrichtung ist dadurch gekennzeichnet, dass der Antriebsmechanismus einen ersten Greifer aufweist, der am hinteren Teil des Schiffchens angreifen kann, und einen zweiten Greifer, der am vorderen Teil des Schiffchens angreifen kann, und dass Steuermittel vorgesehen sind, welche die Uebergabe des Schiffchens vom ersten Greifer zum zweiten Greifer etwa in der Hälfte des Durchgangs des Schiffchens durch die Schlaufe des Nadelfadens bewirken. Es erweist sich dabei als vorteilhaft, wenn der jeweilige Greifer eine stationäre und eine bewegliche Greifbacke aufweist, die bewegliche Greifbacke durch Federmittel in Richtung auf die stationäre Greifbacke vorgespannt ist und die Steuermittel Kurven aufweisen, welche zur Uebergabe des Schiffchens von einem Greifer zum anderen Greifer den einen Greifer öffnen.

Eine zweckmässige Ausführungsform der Erfindung sieht vor, dass eine Vielzahl von ersten Greifern von einer ersten Greiferschiene hin- und herbeweglich sind, und dass eine Vielzahl von zweiten Greifern von einer zweiten Greiferschiene hin- und herbeweglich sind.

Zweckmässigerweise sind die ersten Greifer individuell von der ersten Greiferschiene entkuppelbar. Dies ermöglicht ein Stillegen der Schiffchen, wenn eine Stickstelle nicht stickt.

Ein Ausführungsbeispiel der Erfindung wird nun unter Bezugnahme auf die Zeichnung beschrieben. Es zeigt:
- Figur 1: eine schematische Darstellung des Schiffchenantriebs und der Bewegungskurven der beiden Greiferschienen,
- Figur 2: den Schiffchenantrieb,
- Figur 3: eine Seitenansicht des Schiffchenantriebs von Figur 2, leicht vergrössert,
- Figur 4: Eine perspektivische Darstellung des Schiffchens bei der Uebergabe vom ersten Greifer zum zweiten Greifer,
- Figur 5: Eine Draufsicht auf den Gegenstand von Figur 4,
- Figur 6a und 6b bis Figur 9a und 9b: das Schiffchen und die Greifer in verschiedenen Positionen, sowohl in perspektivischer Darstellung als auch in Draufsicht, wobei in der Draufsicht der Nadelfaden nicht eingezeichnet ist.

Wie die schematische Darstellung von Figur 1 zeigt, besitzt der Schiffchenantrieb eine untere Greiferschiene 11 und eine obere Greiferschiene 13. Mit der unteren Greiferschiene 11 sind die unteren Greifer 15 kuppelbar. An der oberen Greiferschiene 13 sind die oberen Greifer 17 befestigt. Linearführungen 19 (nur eine ist eingezeichnet) dienen der Führung der Greiferschienen 11,13. Der Hin- und Herbewegung der Greiferschienen 11,13 dienen zweckmässigerweise Kurvenscheiben (nicht eingezeichnet). Grundsätzlich kann also der Antrieb einer Greiferschiene 11,13 in gleicher Weise erfolgen wie bei herkömmlichen Stickmaschinen der Antrieb des Treiberbalkens. Jede Greiferschiene besitzt aber einen separaten Antrieb. So besitzt die untere Greiferschiene 11 die Hubkurve 21 und die obere Greiferschiene 13 die Hubkurve 23. Im Bereich 25, also etwa in der Mitte der Bewegung des Schiffchens 27 berüluen sich die Hubkurven. So wird also das Schiffchen bei der Vorwärtsbewegung vom unteren Greifer 15 dem oberen Greifer 17 etwa in der Hälfte seines Durchgangs durch die Schlaufe des Nadelfadens übergeben, wie dies später noch näher ausgeführt wird.

In der Zeichnung sind die Linearführungen 19 in üblicher Weise in einem Winkel von 75 Grad zur Ebene angeordnet, in welcher sich die Nadeln befinden. Es erweist sich aber eine Anordnung in einem Winkel von 90 Grad als besonders vorteilhaft, weil dann, wie bereits einleitend erwähnt, grössere Schiffchen mit grösseren Bobinen zur Anwendung gelangen können.

Der detaillierte Aufbau des Antriebsmechanismus für die Schiffchen 27 ist am Besten aus den Figuren 2 bis 5 ersichtlich. Figur 2 entspricht dabei dem Mechanismus von Figur 1. Daneben ist aber zum besseren Verständnis noch die Seitenansicht in Figur 3 dargestellt. In Figur 3 ist auch die Stichplatte 29 ersichtlich, welche in den Figuren 4 und 5 zur besseren Uebersicht weggelassen wurde. In Figur 5 ist auch die Nadel 31 und die Schlaufe 33 des Nadelfadens ersichtlich.

Der untere Greifer 15 weist eine stationäre Greifbacke 35 und eine bewegliche Greifbacke 37 auf. Die Greifbacke 37 wird durch eine Feder 39 gegen die stationäre Greifbacke 35 vorgespannt. In Figur 4 wird daher das Schiffchen 27 durch den unteren Greifer hinten festgeklemmt.

In entsprechender Weise besitzt der obere Greifer 17 eine stationäre Greifbacke 41 und eine bewegliche Greifbacke 43, die durch eine Feder 45 gegen die stationäre Greifbacke 41 vorgespannt ist.

Als Steuermittel für die Greifer dienen Kurven 47,49, welche bei der Uebergabe des Schiffchens 27 von einem Greifer zum anderen Greifer den einen Greifer öffnen. In Figur 4 befindet sich der obere Greifer 17 und in Figur 5 der untere Greifer 15 in geöffneter Stellung.

Aus Figur 2 ist ersichtlich, dass eine Vielzahl von Greifern 15 mit der ersten Greiferschiene 11 gekoppelt sind und dass eine Vielzahl von Greifern 17 mit der zweiten Greiferschiene verbunden sind. Zum Stillegen von Schiffchen 27 können aber die Greifer 15 von der Greiferschiene 11 individuell entkuppelt werden.

Die Arbeitsweise der Vorrichtung wird nun unter Bezugnahme auf die Figuren 6a,b bis 9a,b beschrieben.

Figuren 6a,b: Das Schiffchen 27 wird vom unteren Greifer 15 nach oben bewegt und erfasst die Schlaufe 33 des Nadelfadens.

Figuren 7a,b: Bei der weiteren Bewegung nach oben wird durch die Kurve 47 die bewegliche Greifbacke 43 geöffnet und das Schiffchen 27 wird vom unteren Greifer 15 in den oberen Greifer 17 geschoben.

Figuren 8a,b: Bei der weiteren Bewegung des Schiffchens 27 nach oben wird der obere Greifer 17 geschlossen und der untere Greifer 15 geöffnet. Damit ist die Uebergabe vom unteren Greifer 15 an den oberen Greifer 17 erfolgt.

Figuren 9a,b: Das Schiffchen 27 hat den oberen Umkehrpunkt bald erreicht und bewegt sich dann wieder nach unten. Etwa in der Mitte der Abwärtsbewegung erfolgt dann die Uebergabe des Schiffchens 27 vom oberen Greifer 17 zum unteren Greifer 15.

Es ist zu beachten, dass die in Figur 1 gezeigten Hubkurven 21,23 so ausgelegt sind, dass die Greifer 15,17 den Durchgang des Schiffchens 27 durch die Schlaufe 33 nicht behindern. So ist in Figur 6a,b der obere Greifer 17 in Distanz vom Schiffchen 27, wenn die Spitze des Schiffchens die Schlaufe 33 erfasst. Andererseits ist in Figur 9a,b der untere Greifer 15 in Distanz vom Schiffchenende, wenn die Schlaufe 33 über das Schiffchenende rutscht und vom Fadenleiter zurückgezogen wird.

Zusammenfassend kann folgendes festgehalten werden:
Das Schiffchen 27 wird während des Betriebs immer von einem Greifer 15,17 gehalten, so dass Schläge vermieden werden und der Lärmpegel der Stickmaschine niedrig gehalten wird. Der Durchgang des Schiffchens 27 durch die Schlaufe des Nadelfadens wird durch die Greifer 15,17 nicht behindert, denn das Schiffchen 27 wird vom unteren Greifer 15 nach oben bewegt, bis es etwa zur Hälfte durch die Schlaufe hindurchgeführt ist, worauf das Schiffchen vom oberen Greifer 17 übernommen wird. Die Vorrichtung zum Antrieb des Schiffchens besitzt zwei Kurvenscheiben mit unterschiedlichen Bewegungskurven 21,23 für die Greifer 15,17, welche die Uebergabe des Schiffchens vom unteren Greifer 45 zum oberen Greifer 17 steuern.

## Patentansprüche

1. Verfahren zum Antrieb der Schiffchen (27) einer Schiffchenstickmaschine, bei welcher das jeweilige Schiffchen (27) vorwärts und rückwärts bewegt wird, wobei es bei der Vorwärtsbewegung durch eine Schlaufe (33) des Nadelfadens geführt wird, **dadurch gekennzeichnet, dass** während der Vorwärts- und der Rückwärtsbewegung das Schiffchen (27) immer von einem Greifer (15,17) gehalten wird, nämlich einem ersten Greifer (15), der hinten am Schiffchen (27) angreift, oder einem zweiten Greifer (17), der vom am Schiffchen (27) angreift, und dass bei der Vorwärtsbewegung die Uebergabe des Schiffchens (27) vom ersten Greifer (15) zum zweiten Greifer (17) etwa in der Hälfte des Durchgangs des Schiffchens (27) durch die Schlaufe des Nadelfadens erfolgt.

2. Verfahren nach Anspruch 1, **dadurch gekennzeichnet, dass** der jeweilige Greifer (15,17) das Schiffchen (27) zum Transport festklemmt.

3. Verfahren nach Anspruch 1, **dadurch gekennzeichnet, dass** der Greifer (15,17) das Schiffchen (27) zum Transport festhakt.

4. Verfahren nach einem der Ansprüche 1 bis 3, **dadurch gekennzeichnet, dass** die Uebergabe des Schiffchens (27) von einem Greifer (15,17) zum anderen Greifer (17,15) durch eine Relativbewegung des anderen Greifers (17,15) entgegengesetzt zur Richtung der Schiffchenbewegung erfolgt.

5. Verfahren nach Anspruch 4, **dadurch gekennzeichnet, dass** die Bewegungskurven (21,23) der Greifer (15,17) wie in Figur 1 dargestellt ausgebildet sind.

6. Verfahren nach einem der Ansprüche 1 bis 5, **dadurch gekennzeichnet, dass** die Bewegung der Schiffchen senkrecht erfolgt.

7. Vorrichtung zum Antrieb der Schiffchen (27) bei einer Schiffchenstickmaschine, bei welcher das jeweilige Schiffchen (27) durch einen Antriebsmechanismus vorwärts und rückwärts bewegt wird, wobei es bei der Vorwärtsbewegung durch eine Schlaufe (33) des Nadelfadens geführt wird, **dadurch gekennzeichnet, dass** der Antriebsmechanismus einen ersten Greifer (15) aufweist, der am hinteren Teil des Schiffchens (27) angreifen kann, und einen zweiten Greifer (17), der am vorderen Teil des Schiffchens (27) angreifen kann, und dass Steuermittel (47,49) vorgesehen sind, welche die Uebergabe des Schiffchens (27) vom ersten Greifer (15) zum zweiten Greifer (17) etwa in der Hälfte des Durchgangs des Schiffchens (27) durch die Schlaufe (33) des Nadelfadens bewirken.

8. Vorrichtung nach Anspruch 7, **dadurch gekennzeichnet, dass** der jeweilige Greifer (15,17) eine stationäre (35,41) und eine bewegliche Greifbacke (37,43) aufweist, dass die bewegliche Greifbacke (37,43) durch Federmittel (39,45) in Richtung gegen die stationäre Greiferbacke (35,41) vorgespannt ist, und dass die Steuermittel Kurven (47,49) aufweisen, welche zur Uebergabe des Schiffchens (27) von einem Greifer (15,17) zum anderen Greifer (17,15) den einen Greifer öffnen.

9. Vorrichtung nach einem der Ansprüche 7 bis 8, **dadurch gekennzeichnet, dass** eine Vielzahl von ersten Greifern (15) von einer ersten Greiferschiene (11) hin- und herbeweglich sind, und dass eine Vielzahl von zweiten Greifern (17) von einer zweiten Greiferschiene (13) hin- und herbeweglich sind.

10. Vorrichtung nach Anspruch 9, **dadurch gekennzeichnet, dass** die ersten Greifer (15) zum Stillegen der Schiffchen individuell von der ersten Greiferschiene (11) entkuppelbar sind.

11. Vorrichtung nach einem der Ansprüche 7 bis 10, **dadurch gekennzeichnet, dass** der Antriebsmechanismus für die Schiffchen derart ausgebildet ist, dass die Schiffchen (27) in senkrechter Richtung vorwärts und rückwärts bewegt werden.

12. Vorrichtung nach einem der Ansprüche 7 bis 11, **dadurch gekennzeichnet, dass** vorzugsweise senkrecht angeordneten Linearführungen (19) für die Greiferschiene (11,13) vorgesehen sind.

## Claims

1. Method for driving the shuttles (27) of a shuttle embroidery machine in which the respective shuttle (27) is moved forth and back, said shuttle, on a forward motion, being moved through a loop (33) of the needle thread, **characterized in that** during the forward and the backward movement the shuttle (27) is always held by a gripper (15,17), namely a first gripper (15) gripping the shuttle (27) at the back, or a second gripper (17) gripping the shuttle (27) in front, and **in that** on the forward movement the transfer of the shuttle (27) from the first gripper (15) to the second gripper (17) takes place about in middle of the transit of the shuttle (27) through the loop (33) of the needle thread.

2. Method according to claim 1, **characterized in that** the respective gripper (15,17) clamps the shuttle (27) for transport.

3. Method according to claim 1, **characterized in that** the gripper (15, 17) hooks the shuttle (27) for transport.

4. Method according to any one of the claims 1 to 3, **characterized in that** the transfer of the shuttle (27) from one gripper (15,17) to the other gripper (17, 15) takes place by a relative motion of the other gripper (17, 15) opposite to the direction of the shuttle movement.

5. Method according to claim 4, **characterized in that** the motion diagrams of the gripper (15,17) are as shown in figure 1.

6. Method according to any one of the claims 1 to 5, **characterized in that** the motion of the shuttle takes place vertically.

7. Device for driving the shuttles (27) of an embroidery machine in which the respective shuttle (27) is moved forth and back by a drive mechanism, said shuttle, on a forward motion, being moved through a loop (33) of the needle thread, **characterized in that** the device mechanism comprises a first gripper (15) capable of gripping the shuttle (27) at its back portion and a second gripper (17) capable of gripping the shuttle at its front portion, and **in that** control means (47, 49) are provided which cause the transfer of the shuttle (27) from the first gripper (15) to the second gripper (17) approximately in the middle of the transit of the shuttle (27) through the loop (33) of the needle thread.

8. Device as claimed in claim 7, **characterized in that** each gripper (25,17) has a stationary and a movable gripping bracket (37, 43), **in that** the movable gripping bracket (37, 43) is biassed by spring means (39, 45) in direction of the stationary gripping bracket (35,41), and **in that** the control means comprise cams (47, 49) which, for the transfer of the shuttle (27) from one gripper (15,17) to the other gripper (17,15), open said one gripper.

9. Device as claimed in any one of the claims 7 to 8, **characterized in that** a plurality of first grippers (15) are movable forth and back by a first gripper bar (11), and **in that** a plurality of second grippers (17) are movable forth and back by a second gripper bar (13).

10. Device as claimed in claim 9, **characterized in that** the first grippers (15) can be individually disengaged from the first gripper bar (11) to put them at rest.

11. Device as claimed in any one of the claims 7 to 10, **characterized in that** the drive mechanism for the shuttles is of such construction that the shuttles are moved forth and back in vertical direction.

12. Device as claimed in any one of the claims 7 to 11, **characterized in that** preferably vertical linear guides (19) are provided for the gripper bar (11, 13).

## Revendications

1. Procédé pour l'entraînement des navettes (27) d'une machine à broder à navettes pour laquelle la navette respective (27) est déplacée en avant et en arrière, cependant qu'elle est guidée lors du déplacement en avant par une boucle (33) du fil de l'aiguille, **caractérisé en ce que** pendant le déplacement en avant et en arrière, la navette (27) est toujours maintenue par une griffe (15, 17), à savoir par une première griffe (15) qui est appliquée derrière sur la navette (27), ou par une seconde griffe (17) qui est appliquée devant sur la navette (27) et que, lors du déplacement en avant, le transfert de la navette (27) de la première griffe (15) à la seconde griffe (17) se fait à peu près au milieu du passage de la navette (27) à travers la boucle du fil de l'aiguille.

2. Procédé selon la revendication 1, **caractérisé en ce que** la griffe respective (15, 17) serre la navette (27) pour le transport.

3. Procédé selon la revendication 1, **caractérisé en ce que** la griffe (15, 17) accroche la navette (27) pour le transport.

4. Procédé selon l'une des revendications 1 à 3, **caractérisé en ce que** le transfert de la navette (27) d'une griffe (15, 17) à l'autre griffe (17, 15) se fait par un mouvement relatif de l'autre griffe (17, 15) en sens opposé par rapport au sens du déplacement de la navette.

5. Procédé selon la revendication 4, **caractérisé en ce que** les courbes de déplacement (21, 23) des griffes (15, 17) sont configurées comme il est représenté sur la figure 1.

6. Procédé selon l'une des revendications 1 à 5, **caractérisé en ce que** le déplacement des navettes se fait verticalement.

7. Dispositif pour l'entraînement des navettes (27) d'une machine à broder à navettes pour laquelle la navette respective est déplacée en avant et en arrière par un mécanisme d'entraînement, cependant qu'elle est guidée lors du déplacement en avant par une boucle (33) du fil de l'aiguille, **caractérisé en ce que** le mécanisme d'entraînement présente une première griffe (15) qui peut être appliquée sur la partie postérieure de la navette (27) et une seconde griffe (17) qui peut être appliquée sur la partie antérieure de la navette (27) et que des moyens de commande (47, 49) sont prévus qui provoquent le transfert de la navette (27) de la première griffe (15) à la seconde griffe (17) à peu près au milieu du passage de la navette (27) à travers la boucle (33) du fil de l'aiguille.

8. Dispositif selon la revendication 7, **caractérisé en ce que** la griffe respective (15, 17) présente une mâchoire de prise stationnaire (35, 41) et une mâchoire de prise mobile (37, 43), que la mâchoire de prise mobile (37, 43) est précontrainte par des moyens à ressort (39, 45) en direction cotnre la mâchoire dep rise stationnaire (35, 41) et que les moyens de commande présentent des courbes (47, 49) qui, lors du transfert de la navette (27) de l'une des griffes (15, 17) à l'autre griffe (17, 15), ouvrent l'une des griffes.

9. Dispositif selon l'une des revendications 7 à 8, **caractérisé en ce qu'**une multitude de premières griffes (15) d'un premier rail de griffes (11) est mobile en va-et-vient et qu'une multitude de secondes griffes (17) d'un second rail de griffes (13) est mobile en va-et-vient.

10. Dispositif selon la revendication 9, **caractérisé en ce que** les premières griffes (15) peuvent être découplées individuellement du premier rail de griffes (11) pour immobiliser les navettes.

11. Dispositif selon l'une des revendications 7 à 10, **caractérisé en ce que** le mécanisme d'entraînement pour les navettes est configuré de telle manière que les navettes (27) sont déplacées en avant et en arrière dans le sens vertical.

12. Dispositif selon l'une des revendications 7 à 11, **caractérisé en ce que** les guides linéaires (19) placés de préférence verticalement sont prévus pour le rail de griffes (11, 13).
